# EUROPÄISCHE PATENTSCHRIFT

(11) **EP 3 450 603 B1**
(45) Veröffentlichungstag und Bekanntmachung des Hinweises auf die Patenterteilung: **29.04.2020**
(21) Anmeldenummer: 17189022.1
(22) Anmeldetag: 01.09.2017
(51) Int. Cl.: D04H 1/736, D01G 23/00, D01G 23/02

(54) **VERFAHREN ZUR BILDUNG EINES PROFILIERTEN VLIESES**
METHOD FOR FORMING A PROFILED NON-WOVEN FABRIC
PROCÉDÉ DE FORMATION D'UN NON-TISSÉ PROFILÉ

(43) Veröffentlichungstag der Anmeldung: 06.03.2019
(73) Patentinhaber: Oskar Dilo Maschinenfabrik KG, 69412 Eberbach (DE)
(72) Erfinder: Dilo, Johann Philipp, 69412 Eberbach (DE)
(74) Vertreter: Wächter, Jochen

(56) Entgegenhaltungen:
- EP-A1- 1 493 854
- EP-A1- 2 695 980
- DE-A1- 10 053 622
- DE-A1-102011 120 715
- DE-U1- 20 107 004
- DE-U1- 29 909 016

## Beschreibung

Die vorliegende Erfindung betrifft ein Verfahren zur Bildung eines profilierten Vlieses.

In bestimmten Anwendungsbereichen der Vliesbildung kann es gewünscht sein, ein Vlies zu erzeugen, das ein vorbestimmtes ungleichmäßiges Querprofil und/oder Längsprofil aufweist. Ein Anwendungsbeispiel ist die Herstellung von Elementen der Innenauskleidung für Kraftfahrzeuge.

Zur Herstellung eines profilierten Vlieses wurde beispielsweise in EP 2 695 976 A1 eine Zuführvorrichtung zum Zuführen von aufgelösten Fasern auf eine Transportvorrichtung beschrieben, die eine Mehrzahl von horizontal nebeneinander angeordneten Zuführsegmenten aufweist. Jedem Zuführsegment ist eine separat ansteuerbare Einzugswalze zugeordnet, die das jeweilige Fasergrundmaterial einzieht, welches anschließend mittels einer Öffnerwalze zu einzelnen Fasern oder Faserflocken aufgelöst und auf die Transportvorrichtung abgestreut wird. Auf diese Weise kann durch unterschiedliche Ansteuerung der Einzugswalzen in den Zuführsegmenten eine profilierte Vliesbahn erzeugt werden.

Es hat sich herausgestellt, dass bei dieser Art von Profilbildungseinheit in Querrichtung des erzeugten Vlieses keine besonders innige Verbindung durch Faserbrücken entsteht, so dass letztlich Inhomogenitäten und Abweichungen von der gewünschten Fasermassenverteilung entstehen können. Außerdem können die Übergänge zwischen den durch zwei nebeneinander angeordnete Zuführsegmente abgestreuten Faseransammlungen teilweise relativ sprunghaft sein.

Der vorliegenden Erfindung liegt die Aufgabe zugrunde, ein Verfahren zur Bildung eines profilierten Vlieses anzugeben, mit dem ein Vlies mit einer hohen Stabilität sowohl in Längsals auch in Querrichtung des Vlieses gewährleistet wird und mit dem weiche Übergänge zwischen unterschiedlich hohen Bereichen des erzeugten Vlieses erzielt werden.

Das Verfahren zur Bildung eines profilierten Vlieses umfasst folgende Schritte:
- Zuführen von Fasern oder Faserflocken mit einer Zuführvorrichtung auf ein Ausgangsvlies, das zur Zuführvorrichtung transportiert wird, oder direkt auf eine Transportvorrichtung, und Bilden eines profilierten Vlies-Zwischenprodukts unter Einbeziehung des Zuführschrittes;
- Auflösen des profilierten Vlies-Zwischenprodukts in einer Auflöseeinheit und Zuführen der aufgelösten Fasern oder Faserflocken des profilierten Vlies-Zwischenprodukts auf ein Grundvlies oder direkt auf eine Fördervorrichtung, und Bilden des profilierten Vlieses unter Einbeziehung des Auflöse- und Zuführschritts.

Durch das nochmalige Auflösen des profilierten Vlies-Zwischenprodukts werden im profilierten Vlies Faserbrücken in allen Richtungen erzeugt, die für eine höhere Festigkeit innerhalb des Vlieses sorgen. Außerdem werden durch das nochmalige Auflösen des profilierten Vlies-Zwischenprodukts an den Übergängen zwischen den Vliesabschnitten, die von zwei aneinandergrenzenden Zuführsegmenten abgestreut wurden, möglicherweise entstehende Profilkanten aufgeweicht.

In einer bevorzugten Ausführungsform weist die Auflöseeinheit mindestens eine mit Zähnen oder Stiften versehene Auflösewalze auf. Die Auflösewalze kann in dieser Ausgestaltung das profilierte Vlies-Zwischenprodukt besonders gut nochmals in Fasern oder Faserflocken auflösen.

Bevorzugt streut die mindestens eine Auflösewalze die aufgelösten Fasern oder Faserflocken des Vlies-Zwischenprodukts auf das Grundvlies oder die Fördervorrichtung ab. Beim Abstreuvorgang werden Übergänge zwischen Vliesabschnitten, die durch nebeneinander liegende Zuführsegmente erzeugt wurden, weicher gezeichnet. Außerdem werden Faserbrücken in allen Richtungen gebildet.

In einer bevorzugten Ausführungsform weist die mindestens eine Auflösewalze eine Drehzahl von mindestens 200 Umdrehungen/min, vorzugsweise mindestens 500 Umdrehungen/min, mehr bevorzugt mindestens 1.000 Umdrehungen/min, mehr bevorzugt mindestens 2.000 Umdrehungen/min, noch mehr bevorzugt mindestens 3.000 Umdrehungen/min auf. Derart hohe Umdrehungszahlen bewirken eine besonders starke Auflösung des profilierten Vlies-Zwischenprodukts in einzelne Fasern oder Faserflocken.

Vorzugsweise weist die Auflöseeinheit außerdem mindestens eine Einzugswalze auf. Die Einzugswalze bewirkt eine gezielte Zuführung des aufzulösenden Vlies-Zwischenprodukts zur Auflösewalze.

Im Bereich der mindestens einen Einzugswalze weist die Auflöseeinheit zudem vorzugsweise eine Mulde auf. Die Mulde unterstützt die mindestens eine Einzugswalze bei der gezielten Zuführung des Vlies-Zwischenprodukts zur Auflöseeinheit.

In einer bevorzugten Ausgestaltung wird das profilierte Vlies-Zwischenprodukt der Auflöseeinheit mit einer Geschwindigkeit zugeführt, die im Wesentlichen der Geschwindigkeit entspricht, mit der das profilierte Vlies nach der Auflöseeinheit gefördert wird. Auf diese Weise wird Massenstromkonstanz realisiert.

Zur weiteren Homogenisierung der Übergänge zwischen unterschiedlich hohen Vliesbereichen kann zur Bildung des Vlies-Zwischenprodukts vor der Auflöseeinheit außerdem ein Zusatzvlies von oben auf die von der Zuführvorrichtung zugeführten Fasern oder Faserflocken abgelegt werden.

Ebenso ist es möglich, zur Bildung des profilierten Vlieses nach der Auflöseeinheit ein Abdeckvlies von oben auf die von der Auflöseeinheit aufgelösten und zugeführten Fasern oder Faserflocken abzulegen.

In einer bevorzugten Ausgestaltung umfasst die Zuführvorrichtung horizontal nebeneinander angeordnete Zuführsegmente, die bevorzugt in einer Richtung quer zu einer Transportrichtung des Ausgangsvlieses oder der Transportvorrichtung nebeneinander angeordnet sind. So kann auf einfache Weise ein gewünschtes Querprofil des Vlies-Zwischenprodukts quer zur Transportrichtung erzeugt werden.

Vorzugsweise weist jedes Zuführsegment eine Breite von zwischen 5 und 100 mm, mehr bevorzugt zwischen 10 und 50 mm, noch mehr bevorzugt zwischen 20 und 25 mm auf. Diese Bereiche haben sich als Vorzugsbereiche herausgestellt dahingehend, dass eine hohe Abstreugenauigkeit erzielt wird, während gleichzeitig die mechanische Umsetzung der Zuführsegmente noch gut möglich ist.

Die Zuführvorrichtung weist vorzugsweise eine Mehrzahl von einzeln ansteuerbaren, angetriebenen Einzugswalzen und mindestens eine mit den Einzugswalzen zusammenwirkende angetriebene Öffnerwalze auf, wobei jedem Zuführsegment eine eigene Einzugswalze zugeordnet ist. Mit dieser Anordnung wird auf einfache Weise ein profiliertes Vlies-Zwischenprodukt gebildet.

Eine besonders exakte Profilierung des Vlies-Zwischenprodukts wird erreicht, wenn jede Einzugswalze mit einer eigenen Faserlunte oder einem eigenen Faservliesstreifen gespeist wird.

Zur besseren Handhabung werden das profilierte Vlies-Zwischenprodukt und das profilierte Vlies jeweils auf einem untersaugten Siebband transportiert.

In einer Ausführungsform wird das profilierte Vlies anschließend in einer Verfestigungsvorrichtung, bevorzugt in einer Nadelmaschine, mehr bevorzugt in einer Doppelnadelmaschine, verfestigt, wodurch ein profiliertes, verfestigtes Vliesprodukt gebildet wird.

### Kurze Beschreibung der Zeichnungen

- Fig. 1: ist eine schematische Seitenansicht auf eine Anlage zur Durchführung eines Ausführungsbeispiels des erfindungsgemäßen Verfahrens zur Bildung eines profilierten Vlieses;
- Fig. 2: ist eine schematische Perspektivansicht einer Vorrichtung, die zur Bildung eines profilierten Vlies-Zwischenprodukts geeignet ist;
- Fig. 3: ist eine schematische Seitenansicht einer anderen Vorrichtung, die zur Bildung eines profilierten Vlies-Zwischenprodukts geeignet ist;
- Fig. 4: ist eine schematische Seitenansicht einer weiteren Vorrichtung, die zur Bildung eines profilierten Vlies-Zwischenprodukts geeignet ist;
- Fig. 5: ist eine schematische Darstellung eines Ausschnitts einer Anlage, die bei der Bildung eines profilierten Vlieses verwendbar ist;

- Fig. 6: ist eine schematische Darstellung eines Ausschnitts einer Anlage, die bei der Bildung eines profilierten verfestigten Vliesprodukts verwendbar ist; und
- Fig. 7: ist eine schematische Seitenansicht einer Auflöseeinheit, die bei der Bildung eines profilierten Vlieses verwendbar ist.

Unter die Bezeichnung "Vlies" sollen im Rahmen dieser Beschreibung alle möglichen Ansammlungen von Fasern oder Faserflocken fallen, darunter auch Faserflockenmatten und Flore. Der Begriff "Vlies-Zwischenprodukt" schließt auch diskontinuierliche Faseransammlungen mit ein. Beispielsweise kann das Vlies-Zwischenprodukt durch voneinander beabstandete Vliesstreifen gebildet sein.

Anhand von Fig. 1 soll beispielhaft ein Ablauf des erfindungsgemäßen Verfahrens beschrieben werden. Mittels einer Zuführvorrichtung 22 wird auf einer Transportvorrichtung 10, die vorzugsweise kontinuierlich in Transportrichtung T bewegt wird, ein profiliertes Vlies-Zwischenprodukt 78 gebildet. Die Transportvorrichtung 10 kann als Transportband und vorzugsweise als untersaugtes Siebband ausgebildet sein. Die Geschwindigkeit der Transportvorrichtung 10 liegt vorzugsweise im Bereich von 0,2 bis 20 m/min, mehr bevorzugt im Bereich von 0,5 bis 10 m/min. Das profilierte Vlies-Zwischenprodukt 78 kann sowohl quer zur Transportrichtung T als auch in Transportrichtung T beliebig profiliert sein. Die Profilierung des Vlies-Zwischenprodukts 78 ist durch eine schematisch dargestellte Stufenform lediglich angedeutet.

Zur Erzeugung des Profils werden von der Zuführvorrichtung 22, die vorzugsweise eine Mehrzahl von horizontal nebeneinander angeordneten Zuführsegmenten 23 (siehe Fig. 2) aufweist, unterschiedliche Mengen an Fasern oder Faserflocken je Zuführsegment 23 gezielt auf die Transportvorrichtung 10 zugeführt. Details zur Zuführvorrichtung 22 werden weiter unten unter Bezugnahme auf Fig. 2 bis 4 beschrieben.

Eine Messvorrichtung 14 kann die Flächenmasse des gebildeten Vlies-Zwischenprodukts 78 über ihre quer zur Transportrichtung T verlaufende Breite messen, um somit das Querprofil und aufgrund der Bewegung der Transportvorrichtung 10 auch das Längsprofil des gebildeten Vlies-Zwischenprodukts 78 zu ermitteln. Die Messvorrichtung 14 umfasst vorzugsweise mehrere Messsegmente quer zur Transportrichtung T der Transportvorrichtung 10 und in jedem Messsegment wird eine eigene Messung durchführt. Auf diese Weise kann das Profil zweidimensional, also in Längs- und in Querrichtung, ermittelt werden. Die Breite eines derartigen Messsegments liegt zwischen 5 und 100 mm, vorzugsweise zwischen 15 und 50 mm, mehr bevorzugt zwischen 20 und 25 mm. Zusätzlich kann eine Bandwaage eingesetzt werden.

Die Messvorrichtung 14 kann in Form einer mechanischen Messvorrichtung ausgestaltet sein. Ebenso ist es möglich, die Messvorrichtung 14 als eine radiometrische Messvorrichtung auszugestalten. In diesem Fall ist entweder in jedem Messsegment eine radiometrische Messsonde angeordnet, welche über radiometrische Messungen das Flächengewicht des Vlies-Zwischenprodukts 78 im jeweiligen Messsegment bestimmt, oder es ist eine einzige radiometrische Messsonde vorgesehen, welche quer über die Breite des Vlies-Zwischenprodukts 78 verfahrbar ist und kontinuierlich oder in bestimmten Messabständen das Flächengewicht des Vlies-Zwischenprodukts 78 aufnimmt. Ebenso ist ein kombinierter Einsatz von sowohl einer radiometrischen und als auch einer mechanischen Messvorrichtung 14 möglich.

Die Ergebnisse der Messvorrichtung 14 werden an eine Steuer- oder Regeleinrichtung 20 übermittelt, welche die Zuführvorrichtung 22 auf Basis der Ergebnisse der Messvorrichtung 14 steuert, um das gewünschte ungleichmäßige Querprofil und/oder Längsprofil des Vlies-Zwischenprodukts 78 zu liefern.

Das profilierte Vlies-Zwischenprodukt 78 wird anschließend einer Auflöseeinheit 40 zugeführt, die das profilierte Vlies-Zwischenprodukt 78 in Fasern oder Faserflocken auflöst. Die Auflöseeinheit 40 umfasst mindestens eine mit Zähnen oder Stiften versehene Auflösewalze 42, die vorzugsweise als Turbowalze mit einer Drehzahl von mindestens mindestens 200 Umdrehungen/min, bevorzugt mindestens 500 Umdrehungen/min, mehr bevorzugt mindestens 1.000 Umdrehungen/min, mehr bevorzugt mindestens 2.000 Umdrehungen/min, noch mehr bevorzugt mindestens 3.000 Umdrehungen/min ausgestaltet ist. Die Auflösewalze 42 ist vorzugsweise über die gesamte Breite des profilierten Vlies-Zwischenprodukts 78 durchgängig ausgebildet, kann aber auch aus mehreren nebeneinander liegenden Segmenten bestehen.

Bei einem Durchmesser der Auflösewalze 42 von vorzugsweise 20 cm bis 100 cm, mehr bevorzugt 30 cm bis 70 cm, ergibt sich eine Drehgeschwindigkeit der Auflösewalze 42 von mindestens 200 m/min, vorzugsweise mindestens 500 m/min, mehr bevorzugt mindestens 1.000 m/min, und noch mehr bevorzugt mindestens 2.000 m/min.

Außerdem umfasst die Auflöseeinheit 40 mindestens eine Einzugswalze 43, die zum Fördern des einlaufenden profilierten Vlies-Zwischenprodukts 78 hin zu der Auflösewalze 42 dient. In der dargestellten Ausführungsform weisen die Einzugswalze 43 und die Auflösewalze 42 einen gegensinnigen Drehsinn auf. Vorzugsweise liegt genau eine Einzugswalze 43 vor, die über die gesamte Breite des profilierten Vlies-Zwischenprodukts 78 verläuft. Es können aber auch mehrere Einzugswalzen 43 nebeneinander angeordnet sein, die gemeinsam oder getrennt angetrieben sein können. Eine Mulde 44 unterstützt die gezielte Zuführung des profilierten Vlies-Zwischenprodukts 78 durch die Einzugswalze 43. Im vorliegenden Fall ist die Mulde 44 als Überkopfmulde ausgebildet, sie kann aber auch unter der Einzugswalze 43 angeordnet sein.

Die Einzugswalze 43 läuft vorzugsweise mit derselben Geschwindigkeit wie die Transportvorrichtung 10. Im Übergang zwischen Transportvorrichtung 10 und Einzugswalze 43 kann noch eine Hilfswalze 45 angeordnet sein.

Im dargestellten Beispielsfall werden die von der Auflöseeinheit 40 aufgelösten Fasern oder Faserflocken als profilierte Faseransammlung 50 auf ein Grundvlies 66 abgestreut, das unterhalb der Auflöseeinheit 40 auf einer Fördervorrichtung 16 in einer Förderrichtung F transportiert wird. Das Grundvlies 66 ist vorzugsweise auf einer Grundvliesabrollung 68 in Form einer Rolle vorgesehen und wird von dort in Richtung der Auflöseeinheit 40 abgezogen. Die Förderrichtung F und die Transportrichtung T sind vorzugsweise identisch, können aber auch unterschiedlich sein. Die Geschwindigkeit der Abrollung des Grundvlieses 66 entspricht vorzugsweise der Geschwindigkeit der Fördervorrichtung 16.

Die Fördervorrichtung 16 ist vorzugsweise als Siebband ausgebildet, das mit einer Untersaugung 70 ausgestattet ist. Die Untersaugung 70 muss jedenfalls im Bereich der Zuführstelle der von der Auflöseeinheit 40 zugeführten Fasern oder Faserflocken vorhanden sein, ist aber vorzugsweise entlang des gesamten Förderwegs der Fördervorrichtung 16 vorhanden, um einen sicheren Transport der Fasermassen ohne Verblasungen zu gewährleisten. Zur Bildung des profilierten Vlieses 80 kann zudem nach der Auflöseeinheit 40 ein Abdeckvlies 72 von oben auf die von der Auflöseeinheit 40 aufgelösten und zugeführten Fasern oder Faserflocken abgelegt werden. Das Abdeckvlies 72 ist wiederum vorzugsweise in Form einer Rolle auf einer Abdeckvliesabrollung 74 gelagert und von dort in Förderrichtung F abziehbar. Die Geschwindigkeit der Abrollung des Abdeckvlieses 72 entspricht vorzugsweise der Fördergeschwindigkeit der Fördervorrichtung 16.

Im Bereich der Fördervorrichtung 16 kann das gebildete profilierte Vlies 80 durch eine Messeinheit 84 gemessen werden. Die Messeinheit 84 ist vorzugsweise so ausgebildet, wie es zuvor hinsichtlich der Messvorrichtung 14 beschrieben wurde. Die Ergebnisse der Messeinheit 84 werden vorzugsweise an die Steuer- oder Regeleinrichtung 20 übergeben.

Am Auslauf der Fördervorrichtung 16 kann das profilierte Vlies 80 in einer Verfestigungsvorrichtung 88 verfestigt werden, wodurch ein profiliertes, verfestigtes Vliesprodukt 90 erzeugt wird. Die Verfestigungsvorrichtung 88 ist vorzugsweise als Nadelmaschine ausgebildet, mehr bevorzugt als Doppelnadelmaschine. Üblicherweise weist eine solche Verfestigungsvorrichtung 88 ein Einzugswalzenpaar 92 sowie ein Abzugswalzenpaar 93 auf.

Das beim Verfestigen gebildete profilierte, verfestigte Vliesprodukt 90 kann anschließend beispielsweise mittels eines Umfangswicklers 94 wiederum zu einer Rolle 86 aufgewickelt werden.

Es ist auch möglich, dass die Verfestigungsvorrichtung 88 eine thermische Verfestigung anwendet. Ebenso wäre eine chemische Imprägnierung mit anschließender Trocknung denkbar. Neben der dargestellten Aufwicklung des Endprodukts ist es auch möglich, das profilierte, verfestigte Vliesprodukt 90 in einer Stanze zu einzelnen Teilen zu zerschneiden. Ebenso ist es denkbar, das profilierte, verfestigte Vliesprodukt 90 einer Tiefzieheinrichtung zuzuführen. Schließlich ist es auch denkbar, bereits das profilierte Vlies 80 ohne Verfestigung einer anderweitigen Bearbeitung zuzuführen, beispielsweise in einer Krempel.

Ähnlich zu der Zuführung eines Abdeckvlieses 72 nach der Auflöseeinheit 40 kann auch ein (nicht dargestelltes) Zusatzvlies von oben auf die von der Zuführvorrichtung 22 zugeführten Fasern oder Faserflocken abgelegt werden, um das Vlies-Zwischenprodukt 78 zu bilden. Ebenso kann die Zuführeinheit 22 die Fasern auf ein bereits herangefördertes Ausgangsvlies 12 (siehe Fig. 2) ablegen und somit das profilierte Vlies-Zwischenprodukt 78 bilden. Neben der in Fig. 1 dargestellten Variante, das von der Auflöseeinheit 40 aufgelöste Fasermaterial auf ein Grundvlies 66 abzustreuen, kann das Fasermaterial auch direkt auf die Fördervorrichtung 16 abgestreut werden.

Grundsätzlich existieren also eine ganze Reihe von beliebig miteinander kombinierbaren Möglichkeiten zum Erzeugen des profilierten Vlies-Zwischenprodukts 78 und des profilierten Vlieses 80.

Das profilierte Vlies-Zwischenprodukt 78 kann gebildet werden alleine durch Abstreuung oder Zuführung von Fasern oder Faserflocken in einem 3D-Profil auf eine Transportvorrichtung 10. Ebenso kann das profilierte Vlies-Zwischenprodukt 78 gebildet werden durch Zuführen von Fasern oder Faserfocken in einem 3D-Profil auf ein bereits vorhandenes Ausgangsvlies 12. In beiden vorgenannten Fällen kann jeweils zusätzlich ein Zusatzvlies von oben auf die profilierte Faseransammlung abgelegt werden. Schließlich lässt sich das profilierte Vlies-Zwischenprodukt 78 auch bilden durch Zuführen von Fasern oder Faserflocken in einer Zuführvorrichtung 22, die Fasern oder Faserflocken gleichmäßig zuführt, und durch spätere gezielte Abnahme (z.B. Absaugung) von Fasern oder Faserflocken an bestimmten Stellen zur Erzeugung des Profils durch Faserentnahme.

Für die Bildung des profilierten Vlieses 80 existiert zunächst die Möglichkeit, das profilierte Vlies-Zwischenprodukt 78 als profilierte Faseransammlung 50 unmittelbar auf eine Fördervorrichtung 16 aufzulösen. Ebenso existiert die in Fig. 1 dargestellte Möglichkeit, die in der Auflöseeinheit 40 aufgelösten Fasern oder Faserflocken des profilierten Vlies-Zwischenprodukts 78 auf ein Grundvlies 66 abzulegen. In beiden vorgenannten Fällen ist es möglich, die profilierte Faseransammlung 50 von oben durch ein Abdeckvlies 72 abzudecken, um schließlich das profilierte Vlies 80 zu erhalten.

Das Vlies-Zwischenprodukt 78, das Grundvlies 66 und/oder das Abdeckvlies 72 können sich voneinander hinsichtlich Materialeigenschaften, Dicke, Stapellängen usw. unterscheiden. Durch deren Auswahl können dem profilierten Vlies 80 ganz gezielt bestimmte Eigenschaften zugeteilt werden.

Auch das Vlies-Zwischenprodukt 78 kann bereits aus unterschiedlichen Schichten bestehen, die sich dann beim Auflösevorgang in der Auflöseeinheit 40 miteinander vermischen.

In Fig. 2 ist eine konstruktive Ausgestaltung der Alternative dargestellt, bei der die Zuführvorrichtung 22 Fasern oder Faserflocken auf ein bereits zugeführtes Ausgangsvlies 12 ablegt. Hier ist vor der Zuführvorrichtung 22 ein Faserflockenspeiser 2 zur Erzeugung des Ausgangsvlieses 12 (hier in Form einer Faserflockenmatte) vorgesehen. Der Faserflockenspeiser 2 kann in jeder handelsüblichen Variante ausgestaltet sein und weist im dargestellten Beispielsfall am unteren Ende eine sich über die Breite der Transportvorrichtung 10 erstreckende Austragswalze 48 auf. Die Transportvorrichtung 10 bewegt das erzeugte Ausgangsvlies 12 zur Zuführvorrichtung 22. Die Zuführvorrichtung 22 ist im Fall der Fig. 2 ebenfalls als Faserflockenspeiser ausgestaltet. Dieser Faserflockenspeiser kann jeder handelsübliche Faserflockenspeiser sein, weist aber an seinem unteren Ende mehrere quer zur Transportrichtung T und horizontal nebeneinander angeordnete Zuführsegmente 23 auf, die getrennt voneinander ansteuerbar sind. Jedem Zuführsegment 23 ist dabei eine von mehreren, über die Breite des Ausgangsvlieses 12 nebeneinander angeordneten Austragsdosierwalzen 52 zugeordnet, die getrennt voneinander ansteuerbar sind. Die Breite der Zuführsegmente 23, die im Wesentlichen der Breite der Austragsdosierwalzen 52 entspricht, ist dabei bevorzugt zwischen 5 mm und 100 mm, mehr bevorzugt zwischen 15 und 50 mm, noch mehr bevorzugt zwischen 20 und 25 mm. Die Befüllung der Zuführvorrichtung 22 mit Faserflockenmaterial erfolgt über ein Zuführrohr 54, das, wie im dargestellten Beispielsfall, ebenso wie das Zuführrohr 58 des Faserflockenspeisers 2, von einer Hauptzuführleitung 60 abzweigen kann. Eine Wechselklappe 56 kann für eine Umschaltung zwischen den beiden Zuführrohren 54, 58 sorgen. Ebenso können die beiden Zuführrohre 54, 58 aber auch über separate Wege mit Faserflockenmaterial befüllt werden. Die Austragsdosierwalzen 52 geben nun - unter Umständen auch auf Basis der Messergebnisse der Messvorrichtung 14 (Fig. 1) und/oder der Messeinheit 84 (Fig. 1) - jeweils Faserflockenmaterial an den gewünschten Stellen des Ausgangsvlieses 12 ab, um ein Fasermassenprofil zu bilden. Jede Austragsdosierwalze 52 ist hierzu mit einem eigenen Servomotor 62 verbunden. Hiermit wird eine beliebige gewünschte Profilierung des Vlies-Zwischenprodukts 78 gezielt erzeugt.

In der in Fig. 3 dargestellten Ausführungsform sind die jeweiligen Zuführsegmente 23 der Zuführvorrichtung 22 ebenfalls quer zur Transportrichtung T nebeneinander angeordnet und somit in der Seitenansicht der Zeichnung nicht ersichtlich. Jedem Zuführsegment 23 ist eine Spendevorrichtung 24 zur Lagerung und Abgabe einer Faserlunte 26 oder eines Faservliesstreifens zugeordnet. In dem in Fig. 3 dargestellten Ausführungsbeispiel ist die Spendevorrichtung 24 als Spule ausgestaltet, sie kann aber auch als Spinnkanne oder dergleichen gestaltet sein. Die Faserlunte 26 oder der Faservliesstreifen verläuft von der Spendevorrichtung 24 z.B. zu einer vorzugsweise gummierten Speicherwalze 28, die sich quer zur Transportrichtung T und horizontal vorzugsweise über alle Zuführsegmente 23 erstreckt, und je eine Windung jeder von der Spendevorrichtung 24 bereitgestellten Faserlunte 26 oder jedes Faservliesstreifens ist nebeneinander um die Speicherwalze 28 gewickelt. Die Speicherwalze 28 ist in einer Drehrichtung angetrieben (siehe den entsprechenden Pfeil in der Zeichnung), vorzugsweise mittels eines Servomotors 30 und ebenso bevorzugt kontinuierlich mit relativ langsamer Geschwindigkeit. In bestimmten Ausführungsformen kann die Speicherwalze 28 auch entfallen.

In der in Fig. 3 dargestellten Ausführungsform liegt eine einstückige Speicherwalze 28 vor, welche die unterschiedlichen Stränge der Faserlunte 26 bzw. des Faservliesstreifens aller Zuführsegmente gleichzeitig nebeneinander aufnimmt. Ebenso kann jedoch eine separate Speicherwalze pro Zuführsegment vorliegen.

Jedem Zuführsegment 23 ist außerdem eine mit einem Servomotor 34 angetriebene, sich ebenfalls in derselben Drehrichtung drehende Einzugswalze 32 zugeordnet. Die Einzugswalze 32 zieht die jeweilige von der zugehörigen Spendevorrichtung 24 bereitgestellte Faserlunte 26 oder den Faservliesstreifen ab, entweder unter Zwischenschaltung der Speicherwalze 28 oder direkt. Obwohl jedes Zuführsegment 23 eine eigene Einzugswalze 32 aufweist, ist aufgrund der Hintereinanderreihung in der Zeichnung nur eine Einzugswalze 32 zu sehen. Jede Einzugswalze 32 weist vorzugsweise eine Garnitur mit bezüglich der Drehrichtung rückwärts abragenden Zähnen auf.

Ein besonderer Vorteil der Zwischenschaltung der Speicherwalze 28 liegt darin, dass die Speicherwalze 28 unter denjenigen Faserlunten 26 oder Faservliesstreifen durchrutscht, die lediglich lose um sie gewickelt sind. Dies trifft demnach auf alle Zuführsegmente zu, in denen die Einzugswalze 32 gerade gar nicht angetrieben ist oder langsamer läuft als die Speicherwalze 28. Erst wenn eine Einzugswalze 32 schneller läuft als die Speicherwalze 28, wird die entsprechende Wicklung der Faserlunte 26 oder des Faservliesstreifens um die Speicherwalze 28 straff gezogen und das Material entsprechend eingezogen.

Die Einzugswalzen 32 können alle möglichen Geschwindigkeitsprofile aufweisen, einschließlich eines Plateau-Profils (z.B. in Form eines Pyramidenstumpfes) mit gleich hohen, aber unterschiedlich langen Plateaus je nach gewünschter Abgabemenge an Fasermaterial.

Die von den Einzugswalzen 32 mitbewegte Faserlunte 26 oder der Faservliesstreifen wird vorzugsweise mit Hilfe einer Mulde 33 zu einer Öffnerwalze 36 transportiert, die vorzugsweise einstückig ausgebildet ist und sich quer zur Transportrichtung T und horizontal über alle Zuführsegmente 23 erstreckt. Ebenso kann jedoch eine separate Öffnerwalze pro Zuführsegment 23 vorliegen.

Die Öffnerwalze 36 ist im dargestellten Beispielsfall in derselben Drehrichtung angetrieben wie die Einzugswalzen 32. Außerdem weist die Öffnerwalze 36 vorzugsweise eine Garnitur mit bezüglich der Drehrichtung vorwärts abragenden Zähnen auf, wodurch sie das verdrillte oder verdichtete Faserflockenmaterial der Faserlunte 26 oder des Faservliesstreifens besonders gut öffnet, so dass lose Faserflocken oder sogar feine Fasern abgelöst werden. Diese fallen in einen entsprechenden Abgabeschacht 38 und von dort aus geführt auf die Transportvorrichtung 10. Es können auch mehrere Abgabeschächte 38 nebeneinander für die verschiedenen Zuführsegmente vorgesehen sein.

Im dargestellten Beispielsfall sind die Mittelpunkte der Einzugswalzen 32 und der Öffnerwalze 36 auf einer horizontalen Linie angeordnet. Neben der dargestellten Anordnung sind aber noch viele Gestaltungsmöglichkeiten gegeben.

In Weiterbildung der Ausführungsform gemäß Fig. 3 zeigt Fig. 4 eine vergrößerte Darstellung einer alternativen Ausführungsform der Zuführvorrichtung 22. Wiederum sind mehrere horizontal nebeneinander angeordnete Einzugswalzen 32 vorgesehen, die einzeln angesteuert werden können und jeweils separat mit Fasermaterial (nicht dargestellt) gespeist werden. Das von den Einzugswalzen 32 herangeförderte Fasermaterial wird mit Hilfe einer Mulde 33, die hier als Überkopfmulde ausgebildet ist, der Öffnerwalze 36 zugeführt, die die Fasern oder Faserflocken aus dem Fasermaterial herauslöst. Anders als in der Ausführungsform der Fig. 3 besitzen Einzugswalzen 32 und Öffnerwalze 36 hier eine entgegengesetzte Drehrichtung. Ein Gebläse 35 kann oberhalb des Walzenspalts angeordnet sein, um die von der Öffnerwalze 36 herausgelösten Fasern oder Faserflocken im Abgabeschacht 38 gezielt nach unten zu befördern.

Am unteren Ende des Ausgabeschachts 38 ist in der dargestellten Ausführungsform eine Austragswalze 37 angeordnet, die vorzugsweise als hintersaugte Siebwalze ausgebildet ist. Die Austragswalze 37 kann aber auch nur als Siebwalze ausgebildet sein, ohne Hintersaugung. Auch eine Walze mit gelochtem Walzenmantel oder eine glatte Walze sind als Austragswalze 37 denkbar.

Gegenüberliegend der Austragswalze 37 sind vorzugsweise mehrere durch Federkraft in Richtung der Austragswalze 37 vorgespannte Pedalmulden 39 zur Führung der Fasern oder Faserflocken zwischen den Pedalmulden und der Austragswalze 37 vorgesehen. Vorzugsweise ist je eine Pedalmulde 39 pro Zuführsegment 23 vorgesehen, und jede der Pedalmulden 39 ist individuell auslenkbar. Aufgrund der beweglichen Pedalmulden 39 und der Hintersaugung der Austragswalze 37 gelingt eine besonders gezielte Zuführung der einzelnen Fasermassen in den einzelnen Zuführsegmenten 23. Die Pedalmulden 39 können auch pneumatisch oder auf andere Weise in Richtung der Austragswalze 37 vorgespannt werden.

Neben den bisher dargestellten Möglichkeiten besteht auch die Möglichkeit, die einzelnen Zuführsegmente 23 der Zuführvorrichtung 22 in Transportrichtung T nacheinander anzuordnen. In diesem Fall müsste die Zuführvorrichtung 22 vorzugsweise über die Breite der Transportvorrichtung 10 verfahrbar sein.

Fig. 5 ist eine schematische Darstellung eines Ausschnitts einer speziellen Anlage, die bei der Bildung eines profilierten Vlieses 80 verwendbar ist. Zunächst wird in einer ersten Krempel 102 ein Flor erzeugt, der in einem ersten Vliesleger 104 zu einem Ausgangsvlies 12 gelegt wird. Auf das so gebildete Ausgangsvlies 12 wird anschließend in einer Zuführvorrichtung 22 ein 3D-Profil von Fasern zugeführt. Auf diese Faseransammlung wird mittels eines zweiten Vlieslegers 108, der von einer zweiten Krempel 106 gespeist wird, ein Zusatzvlies von oben abgelegt, um so das profilierte Vlies-Zwischenprodukt 78 zu erzeugen. Dieses Vlies-Zwischenprodukt 78 wird dann wie zuvor beschrieben einer Auflöseeinheit 40 zugeführt.

Ebenso kann die Zuführung eines nach der Auflöseeinheit 40 zugeführten Grundvlieses 66 mittels eines Vlieslegers erfolgen, und auch die mögliche Zuführung eines Abdeckvlieses 72 nach der Auflöseeinheit 40 kann mittels eines Vlieslegers erfolgen.

Fig. 6 zeigt eine schematische Darstellung eines Ausschnitts einer Anlage, die bei der Bildung eines profilierten verfestigten Vliesprodukts 90 verwendbar ist. Die von der Auflöseeinheit 40 aufgelösten Fasern und Faserflocken werden zunächst auf einer Fördervorrichtung 16 transportiert. Nun erfolgt mittels einer seitlich von der Fördervorrichtung angeordneten Vornadelmaschine 110 die Zuführung eines vorvernadelten Grundvlieses 66, auf das die profilierte Faseransammlung abgelegt wird. Schließlich wird ein zweites vorvernadeltes Vlies als Abdeckvlies 72 von oben zugeführt, sodass letztlich ein profiliertes Vlies 80 in Sandwichform gebildet wird, das einer Verfestigungsvorrichtung 88 zugeführt wird.

In der dargestellten Ausführungsform wird das durch die Vornadelmaschine 110 gebildete vorvernadelte Vlies einmal in der Mitte durchgeschnitten, um somit das Grundvlies 66 und das Abdeckvlies 72 zu bilden. Die Zuführung des vorvernadelten Grundvlieses 66 und des vorvernadelten Abdeckvlieses 72 erfolgt dann "um eine Ecke", indem das Grundvlies 66 bzw. das Abdeckvlies 72 um eine 90-Grad-Kurve geführt werden.

Es ist theoretisch auch denkbar, das Ausgangsvlies 12 oder das Zusatzvlies, das von oben vor der Auflöseeinheit 40 zugeführt werden kann, als vorvernadeltes Vlies auszubilden.

Hinsichtlich der genauen konstruktiven Gestaltung der Zuführung von möglichen Grund- und Abdeckvliesen existierten viele Möglichkeiten für den Fachmann.

In Fig. 7 ist eine mögliche Ausgestaltung der Auflöseeinheit 40 dargestellt. Das von der Einzugswalze 43 herangeförderte Vlies-Zwischenprodukt 78 wird mit Hilfe einer Mulde 63, die hier als Überkopfmulde ausgebildet ist, der Auflösewalze 42 zugeführt, die die Fasern oder Faserflocken aus dem Vlies-Zwischenprodukt 78 herauslöst. Einzugswalze 43 und Auflösewalze 42 besitzen hier eine gleichsinnige Drehrichtung. Dies kann aber auch anders sein.

Die Auflösewalze 42 führt das aufgelöste Fasermaterial im dargestellten Beispielsfall mit sich (z.B. mit Hilfe einer weiteren Überkopfmulde). Ein Gebläse 64 kann auf der der Einzugswalze 43 gegenüberliegenden Seite der Auflösewalze 42 angeordnet sein, um die von der Auflösewalze 42 herantransportierten, aufgelösten Fasern oder Faserflocken in einem Abgabeschacht 65 gezielt nach unten zu befördern. Wenn kein Gebläse 64 vorliegt, fallen die Fasern oder Faserflocken in den Abgabeschacht 65.

Am unteren Ende des Ausgabeschachts 65 ist in der dargestellten Ausführungsform eine Austragswalze 67 angeordnet, die vorzugsweise als hintersaugte Siebwalze ausgebildet ist. Die Austragswalze 67 kann aber auch nur als Siebwalze ausgebildet sein, ohne Hintersaugung. Auch eine Walze mit gelochtem Walzenmantel oder eine glatte Walze sind als Austragswalze 67 denkbar.

Gegenüberliegend der Austragswalze 67 ist zur Führung der Fasern oder Faserflocken eine Wand 69 vorgesehen. Es ist aber auch möglich, ähnlich wie in Fig. 4 mehrere Pedalmulden vorzusehen, die individuell auslenkbar sind. Bei Hintersaugung der Austragswalze 67 gelingt eine besonders gezielte Zuführung der aufgelösten Fasermassen.

Für die konkrete Ausgestaltung der Auflöseeinheit 40 existieren aber auch viele weitere Möglichkeiten. Beispielsweise kann die Abstreuung direkt an der Übergabestelle zwischen Einzugswalze 43 und Auflösewalze 42 stattfinden (nicht dargestellt). In diesem Fall läge der Ausgabeschacht 65 unter diesem Walzenspalt und die Drehrichtung der Auflösewalze 42 wäre umgedreht. Außerdem könnte das Gebläse 64 dann über dem Walzenspalt angeordnet sein.

Insgesamt ist es bevorzugt, die Geschwindigkeit der Transportvorrichtung 10 und der Fördervorrichtung 16 im Wesentlichen gleich einzustellen, um eine nahezu identische Abbildung der Fasermassenanhäufungen nach dem Auflöseprozess zu erzielen. Man kann aber auch bewusst das Geschwindigkeitsverhältnis verändern und so einstellen, dass sich Verzerrungen im Hinblick auf die Fasermassenkonturverläufe ergeben.

Bei Verwendung einer Nadelmaschine als bevorzugter Form einer Verfestigungsvorrichtung 88 zum Verfestigen des gebildeten profilierten Vlieses 80 und zur Erzeugung des profilierten, verfestigten Vliesprodukts 90 tritt das Problem auf, dass die Nadeln an Dickstellen des profilierten Vlieses 80 einen längeren Nadelweg durch das Fasermaterial haben und dadurch an verschiedenen Stellen des Vlieses mehr oder weniger Nadelkerben zum Eingriff kommen. Dadurch würde im Bereich einer Dickstelle somit eine höhere Verdichtung im Vergleich zu einer Dünnstelle stattfinden. Dies könnte beispielsweise dadurch kompensiert werden, dass die Nadeln in der Nadelmaschine nur eine einzige Kerbe aufweisen, die sich nach kurzem Einstichweg gefüllt hat und dann ineffektiv den weiteren Weg durch das Vlies hindurchgehen kann, ohne dass zusätzliche Verdichtungseffekte an den Dickstellen stattfinden.

Grundsätzlich ist es bevorzugt, Doppelnadelmaschinen einzusetzen, mit denen von oben und von unten genadelt wird, damit das zuvor erzeugte profilierte Vlies 80 mit seinen Dickstellen und Dünnstellen durch den konstanten Abstand zwischen den Lochplatten besser hindurchgeschleust werden kann. Es ist bevorzugt, wenn die Nadelbalken der Nadelmaschine eine elliptische Bewegungsbahn durchlaufen und somit das Vlies während des Verfestigens nicht am Transport in Förderrichtung hindern. Dadurch können Bremseffekte am besten vermieden werden.

Bislang wurde erwähnt, dass mittels der Steuer- oder Regeleinrichtung 20 die Zuführvorrichtung 22 gesteuert werden kann. Es können aber auch alle anderen relevanten Maschinenparameter durch die Steuer- oder Regeleinrichtung 20 gesteuert werden, wie beispielsweise Geschwindigkeiten aller an der Vliesbildung beteiligten Komponenten.

## Patentansprüche

1. Verfahren zur Bildung eines profilierten Vlieses (80) mit den Schritten:
- Zuführen von Fasern oder Faserflocken mit einer Zuführvorrichtung (22) auf ein Ausgangsvlies (12), das zur Zuführvorrichtung (22) transportiert wird, oder direkt auf eine Transportvorrichtung (10), und Bilden eines profilierten Vlies-Zwischenprodukts (78) unter Einbeziehung des Zuführschrittes;
- Auflösen des profilierten Vlies-Zwischenprodukts (78) in einer Auflöseeinheit (40) und Zuführen der aufgelösten Fasern oder Faserflocken des profilierten Vlies-Zwischenprodukts (78) auf ein Grundvlies (66) oder direkt auf eine Fördervorrichtung (16), und Bilden des profilierten Vlieses (80) unter Einbeziehung des Auflöse- und Zuführschritts.

2. Verfahren nach Anspruch 1, **dadurch gekennzeichnet, dass** die Auflöseeinheit (40) mindestens eine mit Zähnen oder Stiften versehene Auflösewalze (42) aufweist.

3. Verfahren nach Anspruch 2, **dadurch gekennzeichnet, dass** die mindestens eine Auflösewalze (42) die aufgelösten Fasern oder Faserflocken des Vlies-Zwischenprodukts (78) auf das Grundvlies (66) oder die Fördervorrichtung (16) abstreut.

4. Verfahren nach Anspruch 2 oder 3, **dadurch gekennzeichnet, dass** die mindestens eine Auflösewalze (42) eine Drehzahl von mindestens 200 Umdrehungen/min, bevorzugt mindestens 500 Umdrehungen/min, mehr bevorzugt mindestens 1.000 Umdrehungen/min, mehr bevorzugt mindestens 2.000 Umdrehungen/min, noch mehr bevorzugt mindestens 3.000 Umdrehungen/min aufweist.

5. Verfahren nach einem der Ansprüche 2 bis 4, **dadurch gekennzeichnet, dass** die Auflöseeinheit (40) außerdem mindestens eine Einzugswalze (43) aufweist.

6. Verfahren nach Anspruch 5, **dadurch gekennzeichnet, dass** die Auflöseeinheit (40) außerdem eine Mulde (44) im Bereich der mindestens einen Einzugswalze (43) aufweist.

7. Verfahren nach einem der vorangehenden Ansprüche, **dadurch gekennzeichnet, dass** das profilierte Vlies-Zwischenprodukt (78) der Auflöseeinheit (40) mit einer Geschwindigkeit zugeführt wird, die im Wesentlichen der Geschwindigkeit entspricht, mit der das profilierte Vlies (80) nach der Auflöseeinheit (40) gefördert wird.

8. Verfahren nach einem der vorangehenden Ansprüche, **dadurch gekennzeichnet, dass** zur Bildung des Vlies-Zwischenprodukts (78) vor der Auflöseeinheit (40) außerdem ein Zusatzvlies von oben auf die von der Zuführvorrichtung (22) zugeführten Fasern oder Faserflocken abgelegt wird.

9. Verfahren nach einem der vorangehenden Ansprüche, **dadurch gekennzeichnet, dass** zur Bildung des profilierten Vlieses (80) nach der Auflöseeinheit (40) außerdem ein Abdeckvlies (72) von oben auf die von der Auflöseeinheit (40) aufgelösten und zugeführten Fasern oder Faserflocken abgelegt wird.

10. Verfahren nach einem der vorangehenden Ansprüche, **dadurch gekennzeichnet, dass** die Zuführvorrichtung (22) mehrere horizontal nebeneinander angeordnete Zuführsegmente (23) aufweist, die vorzugsweise in einer Richtung quer zu einer Transportrichtung (T) des Ausgangsvlieses (12) oder der Transportvorrichtung (10) nebeneinander angeordnet sind.

11. Verfahren nach Anspruch 10, **dadurch gekennzeichnet, dass** jedes Zuführsegment (23) eine Breite von zwischen 5 und 100 mm, vorzugsweise zwischen 10 und 50 mm, mehr bevorzugt zwischen 20 und 25 mm, aufweist.

12. Verfahren nach Anspruch 10 oder 11, **dadurch gekennzeichnet, dass** die Zuführvorrichtung (22) eine Mehrzahl von einzeln ansteuerbaren, angetriebenen Einzugswalzen (32) und mindestens eine mit den Einzugswalzen (32) zusammenwirkende angetriebene Öffnerwalze (36) aufweist, wobei jedem Zuführsegment (23) eine eigene Einzugswalze (32) zugeordnet ist.

13. Verfahren nach Anspruch 12, **dadurch gekennzeichnet, dass** jede Einzugswalze (32) mit einer eigenen Faserlunte (26) oder einem eigenen Faservliesstreifen gespeist wird.

14. Verfahren nach einem der vorangehenden Ansprüche, **dadurch gekennzeichnet, dass** die Fördervorrichtung (16) ein Siebband mit Untersaugung (70) ist.

15. Verfahren zur Bildung eines profilierten, verfestigten Vliesprodukts (90) mit folgenden Schritten:
Bilden eines profilierten Vlieses (80) mit dem Verfahren nach einem der vorangehenden Ansprüche; und
Verfestigen des profilierten Vlieses (80) in einer Verfestigungsvorrichtung (88), vorzugsweise in einer Nadelmaschine, mehr bevorzugt in einer Doppelmadelmaschine, dabei Bilden des profilierten, verfestigten Vliesprodukts (90).

## Claims

1. Method for forming a profiled nonwoven fabric (80), comprising the steps of:
- feeding fibres or fibre flocks by means of a feeding apparatus (22) onto a starting nonwoven fabric (12), which is transported to the feeding apparatus (22), or directly onto a transporting apparatus (10), and forming a profiled nonwoven-fabric intermediate product (78) with inclusion of the feeding step;
- breaking down the profiled nonwoven-fabric intermediate product (78) in a breaking-down unit (40) and feeding the broken-down fibres or fibre flocks of the profiled nonwoven-fabric intermediate product (78) onto a base nonwoven fabric (66) or directly onto a conveying apparatus (16), and forming the profiled nonwoven fabric (80) with inclusion of the breaking-down step and feeding step.

2. Method according to Claim 1, **characterized in that** the breaking-down unit (40) has at least one breaking-down roller (42) provided with teeth or pins.

3. Method according to Claim 2, **characterized in that** the at least one breaking-down roller (42) spreads the broken-down fibres or fibre flocks of the nonwoven-fabric intermediate product (78) onto the base nonwoven fabric (66) or the conveying apparatus (16) .

4. Method according to Claim 2 or 3, **characterized in that** the at least one breaking-down roller (42) has a rotational speed of at least 200 revolutions/min, preferably at least 500 revolutions/min, more preferably at least 1 000 revolutions/min, more preferably at least 2 000 revolutions/min, even more preferably at least 3 000 revolutions/min.

5. Method according to one of Claims 2 to 4, **characterized in that** the breaking-down unit (40) also has at least one drawing-in roller (43).

6. Method according to Claim 5, **characterized in that** the breaking-down unit (40) also has a trough (44) in the region of the at least one drawing-in roller (43) .

7. Method according to one of the preceding claims, **characterized in that** the profiled nonwoven-fabric intermediate product (78) is fed to the breaking-down unit (40) at a speed substantially corresponding to the speed at which the profiled nonwoven fabric (80) is conveyed downstream of the breaking-down unit (40).

8. Method according to one of the preceding claims, **characterized in that**, in order to form the nonwoven-fabric intermediate product (78), upstream of the breaking-down unit (40) an additional nonwoven fabric is also deposited from above onto the fibres or fibre flocks fed by the feeding apparatus (22).

9. Method according to one of the preceding claims, **characterized in that**, in order to form the profiled nonwoven fabric (80), downstream of the breaking-down unit (40) a covering nonwoven fabric (72) is also deposited from above onto the fibres or fibre flocks fed and broken down by the breaking-down unit (40).

10. Method according to one of the preceding claims, **characterized in that** the feeding apparatus (22) has a plurality of feeding segments (23) arranged horizontally next to one another and preferably arranged next to one another in a direction transverse to a transporting direction (T) of the starting nonwoven fabric (12) or of the transporting apparatus (10).

11. Method according to Claim 10, **characterized in that** each feeding segment (23) has a width of between 5 and 100 mm, preferably between 10 and 50 mm, more preferably between 20 and 25 mm.

12. Method according to Claim 10 or 11, **characterized in that** the feeding apparatus (22) has a plurality of individually actuatable, driven drawing-in rollers (32) and at least one driven opener roller (36) that interacts with the drawing-in rollers (32), wherein a dedicated drawing-in roller (32) is assigned to each feeding segment (23).

13. Method according to Claim 12, **characterized in that** each drawing-in roller (32) is supplied with a dedicated fibre sliver (26) or a dedicated nonwoven-fleece strip.

14. Method according to one of the preceding claims, **characterized in that** the conveying apparatus (16) is a sieve belt with under-suction (70).

15. Method for forming a profiled, consolidated nonwoven-fabric product (90), comprising the following steps:
forming a profiled nonwoven fabric (80) by the method according to one of the preceding claims; and
consolidating the profiled nonwoven fabric (80) in a consolidating apparatus (88), preferably in a needle machine, more preferably in a double-needle machine, in the process forming the profiled, consolidated nonwoven-fabric product (90).

## Revendications

1. Procédé de formation d'un non-tissé profilé (80) avec les étapes :
- d'amenée de fibres ou de flocons de fibres avec un dispositif d'amenée (22) sur un non-tissé de départ (12), qui est transporté vers le dispositif d'amenée (22), ou directement sur un dispositif de transport (10), et de formation d'un produit intermédiaire de non-tissé profilé (78) en incluant l'étape d'amenée,
- d'ouvraison du produit intermédiaire de non-tissé profilé (78) dans une unité d'ouvraison (40) et d'amenée des fibres ou flocons de fibres ouverts du produit intermédiaire de non-tissé profilé (78) sur un non-tissé de base (66) ou directement sur un dispositif de convoyage (16), et de formation du non-tissé profilé (80) en incluant l'étape d'ouvraison et d'amenée.

2. Procédé selon la revendication 1, **caractérisé en ce que** l'unité d'ouvraison (40) présente au moins un cylindre d'ouvraison (42) pourvu de dents ou de tiges.

3. Procédé selon la revendication 2, **caractérisé en ce que** l'au moins un cylindre d'ouvraison (42) disperse les fibres ou flocons de fibres ouverts du produit intermédiaire de non-tissé (78) sur le non-tissé de base (66) ou le dispositif de convoyage (16).

4. Procédé selon la revendication 2 ou 3, **caractérisé en ce que** l'au moins un cylindre d'ouvraison (42) présente une vitesse de rotation d'au moins 200 tours/min, de préférence d'au moins 500 tours/min, plus préférentiellement d'au moins 1000 tours/min, plus préférentiellement d'au moins 2000 tours/min, idéalement d'au moins 3000 tours/min.

5. Procédé selon l'une quelconque des revendications 2 à 4, **caractérisé en ce que** l'unité d'ouvraison (40) présente en outre au moins un cylindre d'alimentation (43).

6. Procédé selon la revendication 5, **caractérisé en ce que** l'unité d'ouvraison (40) présente en outre un creux (44) dans la zone de l'au moins un cylindre d'alimentation (43) .

7. Procédé selon l'une quelconque des revendications précédentes, **caractérisé en ce que** le produit intermédiaire de non-tissé profilé (78) de l'unité d'ouvraison (40) est amené à une vitesse qui correspond sensiblement à la vitesse à laquelle le non-tissé profilé (80) est convoyé après l'unité d'ouvraison (40).

8. Procédé selon l'une quelconque des revendications précédentes, **caractérisé en ce que**, pour la formation du produit intermédiaire de non-tissé (78) avant l'unité d'ouvraison (40), un non-tissé supplémentaire est en outre posé par le haut sur les fibres ou flocons de fibres amenés par le dispositif d'amenée (22).

9. Procédé selon l'une quelconque des revendications précédentes, **caractérisé en ce que**, pour la formation du non-tissé profilé (80) après l'unité d'ouvraison (40), un non-tissé de recouvrement (72) est en outre posé par le haut sur les fibres ou flocons de fibres qui sont ouverts et amenés par l'unité d'ouvraison (40).

10. Procédé selon l'une quelconque des revendications précédentes, **caractérisé en ce que** le dispositif d'amenée (22) présente plusieurs segments d'amenée (23) disposés horizontalement les uns à côté des autres, qui sont disposés les uns à côté des autres de préférence dans une direction transversale par rapport à une direction de transport (T) du non-tissé de départ (12) ou du dispositif de transport (10).

11. Procédé selon la revendication 10, **caractérisé en ce que** chaque segment d'amenée (23) présente une largeur comprise entre 5 et 100 mm, de préférence entre 10 et 50 mm, plus préférablement entre 20 et 25 mm.

12. Procédé selon la revendication 10 ou 11, **caractérisé en ce que** le dispositif d'amenée (22) présente une pluralité de cylindres d'alimentation (32) entraînés, pouvant être commandés individuellement, et au moins un cylindre ouvreur (36) entraîné coopérant avec les cylindres d'alimentation (32), dans lequel un cylindre d'alimentation (32) propre est associé à chaque segment d'amenée (23).

13. Procédé selon la revendication 12, **caractérisé en ce que** chaque cylindre d'alimentation (32) est alimenté avec une mèche de fibres (26) propre ou une bande de voile fibreux propre.

14. Procédé selon l'une quelconque des revendications précédentes, **caractérisé en ce que** le dispositif de convoyage (16) est un tamis à bande à aspiration inférieure (70) .

15. Procédé pour la formation d'un produit non-tissé encollé profilé (90) avec les étapes suivantes :
la formation d'un non-tissé profilé (80) avec le procédé selon l'une quelconque des revendications précédentes et
l'encollage du non-tissé profilé (80) dans un dispositif d'encollage (88), de préférence dans une aiguilleteuse, plus préférentiellement dans une double aiguilleteuse, ce faisant, la formation du produit non-tissé encollé profilé (90) .
